# EUROPÄISCHE PATENTSCHRIFT

(11) **EP 1 669 302 B1**
(45) Veröffentlichungstag und Bekanntmachung des Hinweises auf die Patenterteilung: **10.09.2008**
(21) Anmeldenummer: 05026459.7
(22) Anmeldetag: 05.12.2005
(51) Int. Cl.: B65D 33/25, A44B 19/16

(54) **Druckverschluss, Druckverschlussband und wiederverschliessbarer Beutel**
Zipper closure, zipper closure strip and reclosable bag
Fermeture éclair, bande de fermeture éclair et sachet refermable

(30) Priorität: 07.12.2004 DE 202004018940 U
(43) Veröffentlichungstag der Anmeldung: 14.06.2006
(73) Patentinhaber: ASF Verwaltungs GmbH, 90518 Altdorf (DE)
(72) Erfinder: Siegel, Karl Heinz, Dr., 90482 Nürnberg (DE)
(74) Vertreter: Zinnecker, Armin

(56) Entgegenhaltungen:
- EP-A- 0 515 985
- EP-A- 1 431 203
- US-A- 4 741 789
- US-A- 5 012 561
- US-A1- 2002 081 043
- US-A1- 2003 169 947
- US-A1- 2004 234 173
- US-E- R E28 969

## Beschreibung

Die Erfindung betrifft einen Druckverschluß, insbesondere ein Druckverschlußband, vorzugsweise aus Kunststoff. Sie betrifft ferner einen wiederverschließbaren Beutel, insbesondere einen wiederverschließbaren Verpackungsbeutel, oder eine wiederverschließbare Verpackung oder ein sonstiges wiederverschließbares Behältnis, vorzugsweise aus Kunststoff, mit einem Druckverschluß oder einem Druckverschlußband.

Für die Wiederverschließbarkeit von Beuteln und Verpackungen sind bereits eine Vielzahl von Druckverschlüssen und Druckverschlußbändem bekannt. Dabei handelt es sich meistens um Druckverschlußbänder, die endlos extrudiert werden und aus zwei Strängen bestehen. Die beiden Stränge sind meistens mit zwei oder mehreren Haken ausgerüstet, die gegenseitig ineinandergreifen.

Bei einer anderen Art von Druckverschlußbändern, die aus der US 2003/0077008 A1 bekannt sind, besitzt ein Strang eine mit Haken versehene Nut, während der andere Strang mit einem pfeilspitzartigen Haken in die Nut eingreift.

Auch die einstückige Herstellung der Druckverschlüsse bzw. der Druckverschlußbänder mit den Beuteln oder Verpackungen sind bekannt.

In den Beutelöffnungen angebracht, werden diese Verschlüsse an den sogenannten Grifflappen durch Aufziehen geöffnet und durch Zudrücken oder Entlangstreifen mit Daumen und Zeigefinger geschlossen.

Die vorbekannten Verschlüsse haben allerdings den Nachteil, daß Nut und Hakenspitze oder Haken und Doppelhaken zum Ineinandergreifen genau übereinander zu liegen kommen müssen und dann mit einigem Widerstand ineinandergedrückt werden müssen, was dem Benutzer meist sehr schwer fällt und oft nicht gelingt. Es bleiben dann die Beutel oder Verpackungen offen, und der Inhalt verdirbt oder verstaubt oder wird sonstigen negativen Umwelteinflüssen ausgesetzt.

Besonders bei Verpackungen von Lebensmitteln, wo diese Verschlüsse zunehmend eingesetzt werden, ist dieser Nachteil besonders störend, soll doch nach Teilentnahmen der verbliebene Rest verschlossen und geschützt werden. Das Schließen dieser Verschlüsse wird noch dadurch besonders erschwert, daß die Nuten und Haken sehr klein sind und es oft nicht gelingt, sie präzise in Eingriff zu bringen. Zum richtigen Schließen bedarf es also einiger Geschicklichkeit und guter Augen.

In Einzelhaushalten werden meist nur kleine Portionen verbraucht und deshalb Teilentnahmen gewünscht. Dort bevorzugt man in besonderem Maße eine Wiederverschlußmöglichkeit. Andererseits werden diese Einzelhaushalte sehr häufig von älteren Menschen bewohnt, die nicht nur an Geschicklichkeit verloren haben, sondern auch schlechter sehen und dann häufig mit dem komplizierten Verschließen nicht zurecht kommen.

Um der zur Zeit viel gebrauchten Forderung der Werbung und der Verpackungsindustrie nach einer "Convenience" (Annehmlichkeit, Bequemlichkeit) für die Verbraucher gerecht zu werden, werden auf dem Gebiet der wiederverschließbaren Beutel und Verpackungen eine Vielzahl von Verschlußbeuteln mit einem Schieber, insbesondere aus Kunststoff, auf der Kopfseite des Beutels oder der Verpackung angeboten. Diese Verpackungen sind zwar durch einfaches Hin- und Herschieben des Schiebers für den Verbraucher leicht zu öffnen und zu schließen. Sie haben aber den Nachteil, daß ihre Herstellung sehr teuer und technisch sehr aufwendig ist. Ein weiterer Nachteil liegt darin, daß die Schieber das Volumen der aufgeschichteten Beutel erheblich vergrößern, wodurch mehr Verpackung für diese Beutel benötigt wird.

Aus der EP 1 431 203 A1 ist ein Druckverschlußband nach dem Oberbegriff des Anspruchs 1 bekannt. Das Nutteil weist trichterförmige Stege mit nach innen weisenden Vorsprüngen auf. Durch die trichterförmige Erweiterung des Nutteils soll gewährleistet werden, daß beim Schließen des Druckverschlußbandes das Eingriffelement sicher in die Nut gelangen kann, und zwar insbesondere auch dann, wenn das Eingriffelement und die Nut zunächst noch nicht genau richtig zueinander positioniert sind. Falls allerdings das Eingriffelement zu schräg eingedrückt wird, kann ein neben dem Eingriffelement liegender Teil des Druckverschlußbandes zunächst auf die Spitze eines der trichterförmigen Stege auftreffen und das Eingriffelement daran hemmen, sanft in die Nut zu gleiten. Erst ein stärkerer Druck bewirkt dann das Einrasten in die Nut.

Aus der US Re 28 969 E ist ein Druckverschluß mit einem eine Nut aufweisende Nutteil und einem ein Eingriffelement aufweisenden Eingriffteil bekannt, bei dem auf jeder Seite des Eingriffelements jeweils ein Stützpfeiler vorgesehen ist, die parallel zu dem Eingriffelement verlaufen und die geringfügig kürzer sind als das Eingriffelement.

Aufgabe der Erfindung ist es, diesen Nachteil zu vermeiden und einen Druckverschluß bzw. ein Druckverschlußband zu schaffen, die noch einfacher und zuverlässiger geschlossen werden können.

Erfindungsgemäß wird diese Aufgabe durch die kennzeichnenden Merkmale des Anspruchs 1 gelöst. Auf jeder Seite des Eingriffelements ist jeweils ein Stützpfeiler vorgesehen. Die Stützpfeiler bewirken, daß das Eingriffelement immer gerade auf die trichterförmigen Stege des Nutteils auftrifft. Die Stützpfeiler verhindern eine Schräglage des Eingriffelements, indem sie dieses beidseitig abstützen. Hierdurch wird die Handhabung des Druckverschlußbandes noch zuverlässiger gemacht.

Die Stützpfeiler verlaufen parallel zu dem Eingriffelement. Ferner sind die Stützpfeiler geringfügig kürzer als das Eingriffelement. Wenn die Stützpfeiler genauso lang oder länger als das Eingriffelement sein würden, könnte das Druckverschlußband nicht mehr zuverlässig oder überhaupt nicht mehr geschlossen werden. Wenn andererseits die Stützpfeiler zu kurz sind, können sie ihre Funktion nur unzureichend oder gar nicht erfüllen. Vorzugsweise sind die Stützpfeiler etwa 2% bis 20% kürzer als das Eingriffelement, ferner vorzugsweise etwa 3% bis 10%, ferner vorzugsweise etwa 5% bis 6% kürzer als das Eingriffelement.

Der Abstand der Stützpfeiler von dem Eingriffelement ist etwa 30 % bis 70 % größer als der Abstand der oberen äußeren Enden der trichterförmigen Stege von der Mitte des Nutteils.

Der erfindungsgemäße wiederverschließbare Beutel bzw. die erfindungsgemäße wiederverschließbare Verpackung, die vorzugsweise aus Kunststoff sind, vorzugsweise aus Polyäthylen oder Polypropylen, ist durch einen erfindungsgemäßen Druckverschluß oder ein erfindungsgemäßes Druckverschlußband gekennzeichnet. Der wiederverschließbare Beutel bzw. die wiederverschließbare Verpackung und der Druckverschluß bzw. das Druckverschlußband können einstückig sein.

Ein Ausführungsbeispiel der Erfindung wird nachstehend anhand der beigefügten Zeichnung im einzelnen erläutert. In der Zeichnung zeigt
- Fig. 1: ein Druckverschlußband in einer Seitenansicht zu Beginn des Verschlußvorgangs,
- Fig. 2: das Druckverschlußband gemäß Fig. 1 in der geschlossenen Stellung und
- Fig. 3: ein vorbekanntes Druckverschlußband, ebenfalls in einer Seitenansicht.

Die Figuren 1 und 2 zeigen einen wiederverschließbaren Beutel 1 aus Kunststoff mit einem Druckverschlußband 2 aus Kunststoff. Mit der ersten Beutelwand (Rückwand) 3 ist ein Nutteil 4 verbunden, welches eine Nut 5 aufweist. Mit der zweiten Beutelwand (Vorderwand) 6 ist ein Eingriffteil 7 verbunden, welches ein Eingriffelement 8 aufweist. Das Eingriffelement 8 endet mit einer pfeilförmigen Spitze 9, die ein abgerundetes Ende und in einem Winkel von jeweils etwa 45° verlaufende Seitenflächen aufweist.

Das Nutteil 4 weist trichterförmige Stege 11, 12 auf. Die trichterförmigen Stege 11, 12 weisen von der Basis 13 der Nut 5 schräg nach oben. Ihre Ausgangspunkte von der Basis 13 liegen im Abstand voneinander. Der Winkel zwischen den Stegen 11, 12 beträgt etwa 60°. Er liegt vorzugsweise im Bereich zwischen 30° und 90°. Die Stege 11, 12 bilden eine trichterförmige Erweiterung zum Eingriffelement 8 hin.

Das Nutteil 4 umfaßt ferner nach innen weisende Vorsprünge 14, 15. Die Vorsprünge 14, 15 weisen von den Stegen 11, 12 jeweils nach innen. Ihr Ausgangspunkt liegt etwas unterhalb der Mitte der Stege 11, 12. Sie schließen mit den Stegen einen Winkel von etwa 45° ein, wobei dieser Winkel auch größer oder kleiner sein kann und vorzugsweise im Bereich zwischen 30° und 60° liegt. Wie aus den Figuren ersichtlich verlaufen die Vorsprünge 14, 15 leicht zur Basis 13 der Nut 5 hin. Sie bilden einen Widerhaken für die Spitze 9 des Eingriffelements 8.

Das Nutteil 4 und das Eingriffteil 7 sind mit Fahnen 16, 17, 18, 19 verbunden, und zwar einstückig verbunden. Die Fahnen 16, 17 sind mit der verdickten Basis 13 des Nutteils 4 verbunden, nämlich einstückig verbunden. Die Fahnen 18, 19 sind mit dem Eingriffteil 7 einstückig verbunden. Die Fahnen 16, 18 sind der Behälteröffnung zugewandt. Sie können Grifflappen bilden. Zu diesem Zweck kann die Fahne 18 noch weiter verlängert sein. Die Fahnen 17, 19 sind dem Behälterinneren zugewandt und bilden Befestigungsfahnen.

Bei den in den Figuren gezeigten Ausführungsformen sind die Vorsprünge 14, 15 hakenförmig ausgebildet. Sie laufen spitz zu, wobei die Seitenflächen eben oder geringfügig abgerundet und die Spitzen abgerundet sind. Der Abstand der einander zugewandten Enden der Vorsprünge 14, 15 ist größer als die Breite des an das Eingriffelement 8 anschließenden Steges 20, aber kleiner als die Breite der Spitze 9 des Eingriffelements 8. Hierdurch wird gewährleistet, daß die Spitze 9 des Eingriffelements 8 leicht in die Nut 5 einschlüpfen kann und dort dann zuverlässig festgehalten wird. Der Steg 20 weist etwa in seiner Mitte eine beidseitige Verdickung 21 auf, durch die der relativ lange Steg 20 zusätzlich stabilisiert wird. An seinem der Spitze 9 abgewandten Ende weist der Steg 20 eine Erweiterung 22 zu den Fahnen 18, 19 hin auf. Die Fahnen 18, 19 weisen den Bereich der Erweiterung 22 eine der Beutelwand 6 zugewandte Verdickung 23 auf.

Die Fahnen 16 bis 19 sind im Bereich ihrer äußeren Enden an Stellen 24 mit den Beutelwänden 3, 6 verschweißt. Ferner weisen die Fahnen 18, 19 des Eingriffteils 7 zwei Pfeiler 25, 26 auf, die von dem Eingriffelement 8 beabstandet sind und die parallel zum Eingriffelement 8 bzw. zu dessen Steg 20 verlaufen. Die Pfeiler 25, 26 sind geringfügig kürzer als das Eingriffelement 8. Sie weisen einen im wesentlichen rechteckigen Querschnitt auf. Der Abstand der Pfeiler 25, 26 von dem Eingriffelement 8 ist größer als der Abstand der oberen äußeren Enden der Stege 11, 12 von der Mitte des Nutteils 4. Wie aus Fig. 2 ersichtlich ist dieser Abstand der Pfeiler 25, 26 etwa 30% bis 70% größer als der Abstand der oberen äußeren Enden der Stege 11,12 von der Mitte des Nutteils 4, vorzugsweise etwa 40% bis 60%, vorzugsweise 50% größer.

Bei der in Fig. 3 gezeigten Ausführungsform, die im wesentlichen einer Ausführungsform nach der EP 1 431 203 A1 entspricht, kann es vorkommen, daß eine der beiden Fahnen des Eingriffelements 8 zu schräg eingedrückt wird, wie in Fig. 3 gezeigt. Diese Fahne 18, die sich neben dem Eingriffelement 8 erstreckt, trifft dann zunächst auf die Spitze eines der trichterförmigen Stege, nämlich des trichterförmigen Stegs 11, auf, wie ebenfalls in Fig. 3 gezeigt. In dieser Lage ist der linke Teil der Spitze 9 des Eingriffelements 8 zwar mit dem Vorsprung 14 des Nutteils 4 verhakt. Der andere Teil der Spitze 9 des Eingriffteils 8 ist jedoch nicht mit dem anderen Vorsprung 15 des Nutteils 4 verhakt. Dadurch, daß die Fahne 18 an der Spitze des Steges 11 anstößt, kann die vollständige Verhakung der Spitze 9 mit der Nut 5 nur durch einen äußerst starken Druck bewirkt werden, was für den Benutzer nachteilig ist.

Dieser Nachteil wird durch die erfindungsgemäße Ausführungsform nach Fig. 1 und 2 verhindert. Die Stützpfeiler 25, 26, die sich links und rechts und beabstandet neben dem Eingriffelement 8 an den beiden Fahnen 18, 19 befinden, bewirken, daß das Eingriffelement 8 immer gerade auf den von den Stegen 11, 12 gebildeten Trichter auftrifft. Die Stützpfeiler 25, 26 verhindern eine Schräglage der Fahnen 18, 19 des Eingriffelements 8, indem sie letzteres beidseitig abstützen. Auf diese Weise wird ein ungestörtes Eingleiten und Einrasten des Eingriffelements 8 in das Nutteil 4 gewährleistet.

Durch die erfindungsgemäße Ausgestaltung können weitere Vorteile erreicht werden: die Stützpfeiler 25, 26 stabilisieren das gesamte Eingriffelement 8 und das gesamte Eingriffteil 7. Durch die Stützpfeiler 25, 26 wird die Gesamtmasse des Eingriffteils 7 im wesentlichen genauso groß wie diejenige des Nutteils 4, wodurch das Extrudieren des Druckverschlußbandes 2 erleichtert wird. Beim Extrudieren des Druckverschlußbandes 2 ergibt sich ein weiterer Vorteil, da beim Schließen der beiden Bandhälften (Nutteil 4 und Eingriffteil 7) durch die Schließwalzen die trichterförmigen Stege 11, 12 des Nutteils 4 nicht verquetscht werden können. Ein weiterer Vorteil ergibt sich schließlich beim Einschweißen des Druckverschlußbandes 2 in die Folie, die die Beutelwände 3, 6 bildet. Da die Fahnen 16, 17 des Nutteils ebenso wie die Fahnen 18, 19 des Eingriffteils 7 zuverlässig horizontal liegen, wird ein sicheres Auftreffen der Schweißstempel auf die Fahnen 16 bis 19 an den Schweißstellen 24 gewährleistet.

## Patentansprüche

1. Druckverschluß, insbesondere Druckverschlußband, vorzugsweise aus Kunststoff, mit mindestens einem eine Nut (5) aufweisenden Nutteil (4), das trichterförmige Stege (11, 12) mit nach innen weisenden Vorsprüngen (14, 15) aufweist, und mindestens einem ein Eingriffelement (8) aufweisenden Eingriffteil (7),
**dadurch gekennzeichnet,**
**daß** auf jeder Seite des Eingriffelements (8) jeweils ein Stützpfeiler (25, 26) vorgesehen ist, die parallel zu dem Eingriffelement (8) verlaufen, die geringfügig kürzer sind als das Eingriffelement (8) und deren Abstand von dem Eingriffelement (8) um etwa 30 % bis 70 % größer ist als der Abstand der oberen äußeren Enden der trichterförmigen Stege (11, 12) von der Mitte des Nutteils (4).

2. Wiederverschließbarer Beutel oder wiederverschließbare Verpackung, vorzugsweise aus Kunststoff, **gekennzeichnet durch** einen Druckverschluß oder ein Druckverschlußband nach Anspruch 1.

3. Wiederverschließbarer Beutel oder wiederverschließbare Verpackung nach Anspruch 2, **dadurch gekennzeichnet, daß** der wiederverschließbare Beutel bzw. die wiederverschließbare Verpackung und der Druckverschluß bzw. das Druckverschlußband einstückig sind.

4. Wiederverschließbarer Beutel oder wiederverschließbare Verpackung nach Anspruch 2 oder 3, **gekennzeichnet durch** eine Originalitätssicherung.

## Claims

1. Zipper closure, in particular zipper closure strip, preferably made of plastic, with at least one groove part (4), which comprises a groove (5) and has walls (11, 12) of a V-shaped form and having inwardly directed projections (14, 15), and with at least one engaging part (7), which comprises an engaging element (8), **characterized in that** a supporting post (25, 26) is respectively provided on each side of the engaging element (8), which supporting posts extend parallel to the engaging element (8), are slightly shorter than the engaging element (8) and the distance from them to the engaging element (8) is about 30% to 70% greater than the distance from the upper outer ends of the walls (11, 12) of a V-shaped form to the middle of the groove part (4).

2. Reclosable bag or reclosable pack, preferably made of plastic, **characterized by** a zipper closure or a zipper closure strip according to Claim 1.

3. Reclosable bag or reclosable pack according to Claim 2, **characterized in that** the reclosable bag or the reclosable pack and the zipper closure or the zipper closure strip are formed in one piece.

4. Reclosable bag or reclosable pack according to Claim 2 or 3, **characterized by** a tamperproof seal.

## Revendications

1. Fermeture éclair, en particulier bande de fermeture éclair, de préférence en matériau synthétique, avec une partie de rainure (4) présentant au moins une rainure (5), qui présente des nervures en forme de trémie (11,12) avec des saillies orientées vers l'intérieur (14,15), et au moins une partie d'engagement (7) présentant un élément d'engagement (8),
**caractérisée**
**en ce qu'**il est prévu de chaque côté de l'élément d'engagement (8) à chaque fois un poteau d'appui (25,26), qui s'étendent parallèlement à l'élément d'engagement (8), qui sont légèrement plus courts que l'élément d'engagement (8), et dont l'écart de l'élément d'engagement (8) est environ 30% à 70% plus grand que l'écart des extrémités extérieures supérieures des nervures en forme de trémie (11,12) du milieu de la partie de rainure (4).

2. Sachet refermable ou emballage refermable, de préférence en matériau synthétique, **caractérisé par** une fermeture éclair ou une bande de fermeture éclair selon la revendication 1.

3. Sachet refermable ou emballage refermable selon la revendication 2, **caractérisé en ce que** le sachet refermable respectivement l'emballage refermable et la fermeture éclair respectivement la bande de fermeture éclair sont en une pièce.

4. Sachet refermable ou emballage refermable selon la revendication 2 ou 3, **caractérisé par** une fermeture inviolable.
